# EUROPÄISCHE PATENTANMELDUNG

(11) **EP 0 272 618 A2**
(43) Veröffentlichungstag der Anmeldung: **29.06.1988**
(21) Anmeldenummer: 87118709.2
(22) Anmeldetag: 17.12.1987
(51) Int. Cl.: H01R 9/26

(54) **Isolierstoffgehäuse oder -gehäuseteil für eine elektrische Kontaktierungs- oder Schaltvorrichtung**

(30) Priorität: 23.12.1986 DE 3644171
(71) Anmelder: Asea Brown Boveri Aktiengesellschaft, D-68309 Mannheim (DE)
(72) Erfinder: Cwetanski, Georgi, Dipl.-Ing., D-6710 Frankenthal (DE)
(74) Vertreter: Rupprecht, Klaus, Dipl.-Ing.

(57) **Zusammenfassung**

Eine eine elektrische Schaltvorrichtung aufnehmendes **Isolierstoffgehäuse** (10) weist angeformte, der rastenden Halterung auf einer Tragschiene (11) dienende, nasenförmige Halteorgane (14, 15) auf, von denen wenigstens eines (15) an einer vom Gehäuse ausgehenden, federnd biegbaren Haltelasche (16) angeordnet und manuell oder mittels eines Werkzeuges in eine Öffnungsstellung auslenkbar ist, in welcher das Gehäuse von der Tragschiene entfernbar ist. Das auslenkbare Halteorgan ist mit einer von der Frontseite des Gehäuses her zugänglichen Betätigungshandhabe ausgestattet, welche auch der Abstützung eines Werkzeuges dienen kann. Das Halteorgan ist manuell oder mittels des genannten Werkzeuges über die mindestens erforderliche Öffnungsstellung hinaus so weit beschädigungsfrei auslenkbar, bis es selbst oder seine Haltelasche (16) an einem als Überdehenungsschutz für diese Haltelasche dienenden Anschlag (17) anstößt. Hierdurch ist eine Beschädigung oder gar ein Abbrechen des Halteorgans bzw. seiner Haltelasche bei sachgerechter Bedienung praktisch ausgeschlossen.

## Beschreibung

Die Erfindung bezieht sich auf ein eine elektrische Kontaktierungs- oder Schaltvorrichtung aufnehmendes Isolierstoffgehäuse oder -gehäuseteil mit an diesem angeformten, der rastenden Halterung auf einer Tragschiene dienenden, nasenförmigen Halteorganen, von denen wenigstens eines an einer vom Gehäuse ausgehenden, federnd biegbaren Haltelasche angeordnet und manuell oder mittels eines Werkzeuges in eine Öffnungsstellung auslenkbar ist, in welcher das Gehäuse von der Tragschiene entfernbar ist. Ein derartiges Isolierstoffgehäuse bzw. -gehäuseteil soll nachfolgend allgemein als "Gehäuse" bezeichnet werden.

Ein Gehäuse der eben genannten Gattung ist beispielsweise der DE-PS 25 47 587 zu entnehmen. Diese Veröffentlichung befaßt sich mit einer Vielfachsteckvorrichtung oder, allgemeiner gesagt, mit einer Kontaktierungsvorrichtung, deren eines Gehäuseteil angeformte nasenförmige Halteorgange aufweist, mittels derer dieses Gehäuse auf eine Tragschiene aufrastbar ist. Hierbei ist der Aufrastvorgang auf die Schiene recht einfach zu bewerkstelligen, da die Schrägen an den nasenförmigen Halteorganen beim Aufsetzen des Gehäuses ein Ausbiegen wenigstens eines der Halteorgane bewirkt und dieses Halteorgan schließlich selbstfedernd in seine Ausgangslage zurückspringt. Schwieriger ist es, ein derartiges Gehäuse von der Tragschiene wieder zu entfernen. Hierbei muß eines der Halteorgane manuell oder eventuell mittels eines Werkzeuges ausgebogen und sodann das Gehäuse in eine Schrägstellung gebracht werden. Das manuelle Ausbiegen eines Halteorgans erfordert eine große Fingerkraft, wobei noch die Schwierigkeit hinzukommen kann, daß die Zugänglichkeit schwierig ist. Noch schwieriger ist das Ansetzen eines Werkzeuges, beispielsweise einer Zange, weil diese aus einem Raum jenseits der Aufnahmeebene der Tragschiene dem auszubiegenden Halteorgan zugeführt werden muß. Stattdessen kann ein gekröpftes Spezialwerkzeug Verwendung finden, womit auch eine Zugänglichkeit von der Frontseite her möglich ist, allerdings muß dieses Spezialwerkzeug zur Verfügung stehen.

Beiden Vorgehensweisen zur Entfernung eines Gehäuses von einer Tragschiene ist ein Nachteil gemeinsam, nämlich der, daß die Halteorgane, oder besser gesagt: deren Haltelaschen bei der Ausbiegung des zugordneten Halteorgans leicht überdehnt oder - insbesondere bei Verwendung eines Werkzeuges - sogar abgebrochen werden können. Eine Verstärkung der Haltelaschen vermag die Problematik nicht zu beheben, sondern erschwert nur das Auslenken des Halteorgans. Eine Verlängerung der Haltelaschen hingegen ist nicht ohne weiteres möglich bzw. geht zu Lasten der Bauhöhe des Gehäuses.

Aufgabe der vorliegenden Erfindung ist es, die Aufrastbarkeit eines Gehäues der genannten Art auf eine Tragschiene, insbesondere aber seine Lösbarkeit von einer Tragschiene zu vereinfachen und zu verbessern, hierbei eine Bruchgefahr bzw. Überdehnungsgefahr für die besagten Haltelaschen zu verhindern oder mindestens deutlich zu verringern und die Gestaltung so zu treffen, daß auf die Benutzung von Spezialwerkzeugen verzichtet werden kann.

Die Lösung dieser Aufgabe wird erfindungsgemäß dadurch erzielt, daß das auslenkbare Halteorgan mit einer von der Frontseite des Gehäues her zugänglichen Betätigungshandhabe ausgestattet wird, welche auch der Abstützung eines Werkzeuges dienen kann, und weiterhin dadurch, daß dieses Halteorgan manuell oder mittels des ganannten Werkzeuges über die mindestens erforderliche Öffnungsstellung hinaus so weit beschädigungsfrei auslenkbar gestaltet ist, bis es selbst oder seine Haltelasche an einem als Überdehnungsschutz für diese Haltelasche dienenden Anschlag anstößt. Als Frontseite wird hierbei diejenige Seite des Gehäuses bzw. der kompletten Kontaktierungs- oder Schaltvorrichtung bezeichnet, welche derjenigen Seite, an welcher die Aufnahme an einer Tragschiene vorgesehen ist, entgegengerichtet ist. Durch eine entsprechende Anordnung einer Betätigungshandhabe können die geschilderten Schwierigkeiten insbesondere bei der Entfernung einer Kontaktierungs- oder Schaltvorrichtung von einer Tragschiene, auf der sie aufgerastet ist, erheblich vermindert werden, und die Anordnung eines Anschlages für das Halteorgan selbst oder seine Haltelasche vermag die Gefahr einer Überdehnung der Haltelasche sehr weitgehend zu vermindern.

Eine vorteilhafte Ausgestaltung des Erfindungsgedankens ist in dem Vorschlag zu sehen, das auslenkbare Halteorgan mit zwei seitlich angeformten Haltelaschen auszustatten, die sich angenähert parallel zueinander und senkrecht zur Aufnahmeebene einer das Gehäuse aufnehmenden Tragschiene erstrecken, und zwar derart, daß das Halteorgan beim Auslenken eine geringfügige Pendelbewegung ausführt. Eine derartige Ausführung hat den Vorteil, daß die Betätigung des Hatleorgans nicht durch eine mittige Haltelasche und auch nicht durch einen entsprechend mittig gelegenen Anschlag für diese Haltelasche behindert wird.

Diese Vorteile werden auch bei einer Ausführung nach einem Alternativvorschlag erreicht, wonach das auslenkbare Halteorgan zwischen zwei seitlich angeformten Haltelaschen gelegen ist und von diesen getragen wird, die - parallel zur Aufnahmeebene einer das Gehäuse aufnehmenden Tragschiene und in Richtung einer gemeinsamen Geraden verlaufend - zueinander bzw. voneinander gerichtet sind, wobei das Halteorgan beim Auslenken eine Linearbewegung parallel zur Aufnahmeebene der Tragschiene ausführt.

Bei beiden eben genannten Ausführungen finden also zwei Haltelaschen Verwendung; dementsprechend wird auch der vorteilhafte Vorschlag gemacht, beiden Haltelaschen einen als Überdehnungsschutz dienenden Anschlag zuzuordnen, wodurch eine ungleichmäßige Auslenkung des Halteorgans, nachdem eine Haltelasche ihren Anschlag erreicht hat, vermieden werden kann.

Einer anderen vorteilhaften Ausgestaltung zufolge wird vorgeschlagen, als Anschlag bzw. Anschläge für den Überdehnungsschutz einen Wandungsbereich oder die Fortsetzung eines Wandungsbereiches des Gehäuses vorzusehen. Eine derartige Ausführung ist optisch am unauffälligsten zu realisieren und bietet zudem einen gewissen Schutz bzw. eine wenigstens teilweise Abdeckung für die Haltelaschen.

Eine weitere zweckmäßige Ausgestaltung des Erfindungsgedankens ist in dem Vorschlag zu sehen, die Betätigungshandhabe am Halteorgan als nutartige Ausnehmung oder - statt dessen - als leistenartige oder zapfenartige Erhebung auszubilden. Beide Ausführungsmöglichkeiten sind geeignet, die Betätigung mit einem einfachen Werkzeug, beispielsweise einem Schraubendreher, auszuführen und im übrigen können diese Ausbildungen auch bei einer manuellen Betätigung des Halteorgans vorteilhaft sein.

Weiterhin wird vorgeschlagen, oberhalb des Halteorgans bzw. einer Betätigungshandhabe eine als Hebelgelenkstelle wirkende Wandungskante zur Abstützung eines Hebelwerkzeuges (also beispielsweise eines Schraubendrehers) anzuordnen. Zur Lagebezeichnung "oberhalb" sei erläutert, daß die auf der Tragschiene aufliegende Seite des Gehäuses als "Bodenseite" angesehen wird und die entgegengesetzte Frontseite des Gehäuses bzw. der vom Gehäuse aufgenommenen Vorrichtung als "Obere Seite" definiert sei, unabhängig von einer Einbaulage der Vorrichtung in einem Schrank oder dergleichen. Eine derartige, als Hebelgelenkstelle wirkende Wandungskante erleichtert das Auslenken des Halteorgans bei Verwendung eines entsprechenden Hebelwerkzeuges.

Schließlich zu Überlegungen, die in erster Linie auf vergleichsweise breite bzw. ausladende Gehäuse oder auch gewichtsmäßig besonders schwere Vorrichtungen abzielen. Es wird für solche Fälle vorgeschlagen, wenigstens zwei auslenkbare Halteorgane vorzusehen, die - nebeneinanderliegend - an der selben Seite einer das Gehäuse aufnehmenden Tragschiene gelegen sind. Somit können sich die aufzubringenden Haltekräfte auf zwei oder (in Ausnahmefällen) sogar mehrere Halteorgane verteilen. Beim Vorhandensein von mehr als zwei auslenkbaren Halteorganen ergeben sich allerdings Schwierigkeiten beim Lösen der Vorrichtung von der Tragschiene. Es können aber auch an beiden Seiten einer das Gehäuse aufnehmenden Tragschiene angreifende auslenkbare Halterungen vorgesehen sein, was nun den Vorteil mit sich bringt, daß ein Lösen der Vorrichtung bzw. des Gehäuses von der Tragschiene von beiden dafür in Frage kommenden Seiten des Gehäuses her möglich ist.

Anhand von in der Zeichnung dargestellten Ausführungsbeispielen und der nachfolgenden Beschreibung hierzu sollen der Erfindungsgedanke und seine Ausgestaltungsmöglichkeiten noch einmal erläutert und verdeutlicht werden.

Es zeigt:
Figur 1 Einen Querschnitt durch ein auf einer hutprofilförmigen Tragschiene aufgerastetes Gehäuseunterteil,
Figur 2 eine in vergrößertem Maßstab gezeigte Einzelheit aus der Darstellung gemäß Figur 1, betreffend die Ausbildung eines auslenkbaren Halteorgans,
Figur 3 die in Figur 2 gezeigte Einzelheit, wobei das Halteorgan sich in einer mittels eines Werkzeuges ausgelenkten Lage befindet,
Figur 4 in perspektivischer Sicht das in der Figur 1 bereits im Querschnitt gezeigte Gehäuse mit samt der Tragschiene und
Figur 5 eine gleiche perspektivische Sicht wie in Figur 4, jedoch mit anderer Ausbildung einer Haltelasche für das auslenkbare Halteorgan.

Die **Figur 1** veranschaulicht in einer nach oben hin abgebrochenen Schnittdarstellung ein Gehäuse 10 für eine nicht weiter gezeigte Kontaktierungs- oder Schaltvorrichtung. Dieses Gehäuse 10 ist auf einer hutprofilförmigen Tragschiene 11 mit frei endenden Schenkeln 12 und 13 aufgerastet. Hierbei greift der frei endende Schenkel 12 der Tragschiene 11 hinter ein starres, nasenförmiges Halteorgan 14, welches also Bestandteil des Gehäuses 10 und mit diesem - wie eben bereits gesagt - starr verbunden ist. Der andere, frei endende Schenkel 13 der Tragschiene 11 wird hingegen von einem auslenkbaren Halteorgan 15 untergriffen, dessen Auslenkbarkeit durch seitlich des Halteorgans 15 angeformte Haltelaschen gegeben ist. Infolge der Schnittdarstellung ist lediglich eine der beiden Haltelaschen erkennbar und mit der Ziffer 16 versehen. Nicht unerwähnt bleibe ein Anschlag 17, welcher eine Fortsetzung der seitlichen Wandung 18 des Gehäuses 10 bildet.

Der Erfindungsgegenstand bezieht sich auf das auslenkbare Halteorgan 15, seine Haltelaschen 16 sowie auf den Anschlag 17. Zur genaueren Erläuterung der genannten Teile und ihrer Ausgestaltung sind diese in der **Figur 2** noch einmal in deutlich vergrößertem Maßstab veranschaulicht. Das bereits genannte Halteorgan 15 weist eine der Tragschiene 11 bzw. deren Schenkel 13 zugekehrte, mit einer (bezogen auf die Darstellung) leicht abfallenden Klemmfläche ausgestattete Nase 19 auf, welche der spielfreien Halterung des Gehäuses auf der Tragschiene 11 dient. In der gezeigten Lage befindet sich das Halteorgan 15 unter einer leichten Vorspannung in Richtung der Tragschiene 11, was durch eine geringfügige, der Darstellung kaum zu entnehmende Auslenkung der Haltelaschen 16 bewirkt wird. Erkennbar ist außerdem eine nutartige Ausnehmung 20 im Halteorgan 15, welche als Betätigungshandhabe dient. In diese nutartige Ausnehmung 20 kann ein einfaches Werkzeug, beispielsweise in Form eines Schraubendrehers eingreifen, wie solches nachfolgend gezeigt und noch erläutert werden soll. Das Halteorgan 15 ist zur Lösung des Gehäuses 10 von der Tragschiene 11 unter Verbiegung der Haltelaschen 16 im (bezogen auf die Darstellung) Gegenuhrzeigersinn auslenkbar und somit in eine Öffnungstellung führbar. Allerdings wird diese Auslenkbarkeit des Halteorgans 15 durch den Anschlag 17 begrenzt, weil die erkennbare Haltelasche 16 nach einer gewissen Ausbiegung eben an diesen Anschlag 17 anstößt. Die andere, hier nicht erkennbare und somit auch nicht bezifferte Haltelasche für das Halteorgan 15 stößt ebenfalls an einen Anschlag an, was dieser Darstellung jedoch nicht zu entnehmen ist.

Die **Figur 3** entspricht bezüglich ihres Inhalts und ihrer Darstellung der zuvor erläuterten Figur 2, zeigt allerdings das Halteorgan 15 in seiner ausgelenkten Lage, und zusätzlich ein Werkzeug 21 in Form eines Schraubendrehers, welches in die nutartige Ausnehmung 20 des Halteorgans 15 eingreift. In der gezeigten Lage stößt die Haltelasche 16 gegen die untere Kante des Anschlages 17. Erkennbar in dieser Darstellung ist auch, daß das Werkzeug 21 an der (bezogen auf die Darstellung) unteren, rechten Kante 22 der seitlichen Wandung 18 anliegt, wobei diese Kante 22 bei einer Bewegung des Werkzeuges 21 von einer Ausgangslage in Richtung des Pfeiles 23 hin in die gezeigte Lage als Hebelgelenkstelle wirkt. In dieser ausgelenkten Lage des Halteorgans 15 kann das Gehäuse 10 bzw. die von diesem Gehäuse aufgenommene Kontaktierungs- oder Schaltvorrichtung in Richtung des Pfeiles 24 hochgeschwenkt und sodann von der Tragschiene 11 abgenommen werden.

Nicht unerwähnt bleibe, daß beim Wiederaufsetzen des Gehäuses 10 auf die Tragschiene 11 ein Werkzeug 21 nicht unbedingt benötigt wird, da eine schräge Gleitfläche 25 an diesem Halteorgan 15 eine selbsttägige Auslenkung des Halteorgans 15 bewirkt. Derartige Aufrastvorgänge sind an sich bekannt und bedürfen keiner weiteren Erläuterung.

Die **Figur 4** veranschaulicht die zuvor erläuterten Teile und Formelemente noch einmal in perspektivischer Sicht, wobei die bisher verwandte Bezifferung beibehalten worden ist. Im Unterschied zur Darstellung in Figur 1 sind allerdings das Gehäuse 10 und die Tragschiene 11 mittig ausgebrochen gezeigt, um die Ausladung der Darstellung zu verrringern. Hier nun ist erkennbar, wie die Haltelaschen 16 seitlich an das Halteorgan 15 angeformt sind. Auch Lage und Ausbildung des Anschlages 17 sind erkennbar sowie die seitliche Wandung 18 und deren als Hebelgelenkstelle wirkende Kante 22. Erwähnt schließlich sei die nutartige Ausnehmung 20 im Halteor gan 15, die als Betätigungshandhabe dient. Anstatt einer nutartigen Ausbildung kann eine solche Betätigunghandhabe auch als leistenartige oder zapfenartige, vorstehende Ausformung ausgebildet sein, wobei allerdings die Gefahr eines seitlichen Verrutschens eines Werkzeuges 21 größer ist als bei einer Betätigungshandhabe in der gezeigten Form.

Schließlich zur **Figur 5.** Diese zeigt eine im wesentlichen gleiche Darstellung wie die zuvor erläuterte Perspektive in Figur 4. Auch hier ein geschnitten und teilweise abgebrochen gezeigtes Gehäuse 27 auf einer hutprofilförmigen Tragschiene 28, die von einem starren, nasenförmigen Halteorgan 29 und einem auslenkbaren Halteorgan 30 hintergriffen wird. Im Unterschied zum zuvor erläuterten Ausführungsbeispiel weist dieses auslenkbare Halteorgan 30 zwar auch seitlich angeformte Haltelaschen auf (erkennbar ist lediglich eine seitliche Haltelasche 31), diese erstrecken sich aber parallel zur Aufnahmeebene der Tragschiene 28 und verlaufen in Richtung einer gemeinsamen Geraden. Erwähnt sei hierbei, daß sich das Halteorgan 30 zum Betrachter hin spiegelbildlich zum erkennbaren Bereich fortsetzt, und zwar einschließlich seiner zweiten, seitlichen Haltelasche. Diese Haltelaschen 31 münden in (hier im einzelen nicht erkennbare) Wandungsbereiche des Gehäuses 27 ein. Derart angeordnete Haltelaschen bewirken eine Linearbewegung des Halteorgans 30 bei dessen Betätigung. Letztere erfolgt in gleicher Weise, wie dieses in der Figur 3 veranschaulicht ist. Ein Anschlag 32 in Form einer Verlängerung einer seitlichen Wandung 33 des Gehäuses 27 ist hier tiefer heruntergezogen ausgebildet als beim vorherigen Ausführungsbeispiel, wirkt aber im übrigen in gleicher Weise als Überdehnungsschutz für die seitlichen Haltelaschen 31. Bei einer derarigen Ausführung ist allerdings die Gefahr einer Überdehnung der Haltelaschen geringer als beim zuvor erläuterten Ausführungsbeispiel, dafür ist eine größere Betätigungskraft beim Auslenken des Halteorgans 30 erforderlich, so daß eine manuelles Auslenken sehr erschwert oder unmöglich ist, d. h. in jedem Falle ein Werkzeug in Form beispielsweise eines Schraubendrehers erforderlich ist. Eine Kante 34 der seitlichen Wandung 33 dient aber auch hier als Hebelgelenkstelle für das anzusetzende Werkzeug.

Wie eingangs der Figurenbeschreibung bereits angedeutet, veranschaulichen diese Figuren lediglich Ausführungsbeispiele des Erfindungsgedankens. Mannigfache Abweichungen in der Formgestaltung und Anordnung der einzelnen Formelemente sind durchaus denkbar und dem Erfindungsgedanken unterordenbar. Beispielsweise ist es durchaus möglich und für gewisse Bedarfsfälle sogar sinnvoll, beide einander gegenüberstehenden Halteorgane auslenkbar zu gestalten, und auch, an einer oder an beiden Seiten der Tragschiene zwei nebeneinanderliegende Halteorgane auszubilden, letzteres insbesondere für aufzurastende Gehäuse mit einer größeren Länge bzw. Grundfläche.

### Bezugszeichenziffern

10 Gehäuse
11 hutprofilförmige Tragschiene
12, 13 frei endende Schenkel von 11
14 starres, nasenförmiges Halteorgan
15 auslenkbares Halteorgan
16 Haltelasche für 15
17 Anschlag
18 seitliche Wandung von 10
19 Nase an 15
20 nutartige Ausnehmung
21 Werkzeug (Schraubendreher)
22 Kante von 18 = Hebelgelenkstelle
23 Pfeil
24 Pfeil
25 schräge Gleitfläche an 15
26
27 Gehäuse
28 hutprofilförmige Tragschiene
29 starres, nasenförmiges Halteorgan
30 auslenkbares Halteorgan
31 seitliche Haltelasche an 30
32 Anschlag
33 seitliche Wandung von 27
34 Kante von 33 = Hebelgelenkstelle

## Patentansprüche

1. Eine elektrische Kontaktierung- oder Schaltvorrichtung aufnehmendes **Isolierstoffgehäuse** oder - **gehäuseteil** (nachfolgend als "Gehäuse" bezeichnet) mit an diesem angeformten, der rastenden Halterung auf einer Tragschiene dienenden, nasenförmigen Halteorganen, von denen wenigstens eines an einer vom Gehäuse ausgehenden, federnd biegbaren Haltelasche angeordnet und manuell oder mittels eines Werkzeuges in eine Öffnungsstellung auslenkbar ist, in welcher das Gehäuse von der Tragschiene entfernbar ist, dadurch gekennzeichnet, daß das auslenkbare Halteorgan (15; 30) mit einer von der Frontseite des Gehäuses (10; 27) her zugänglichen Betätigungshandhabe (20) ausgestattet ist, welche auch der Abstützung eines Werkzeuges (21) dienen kann, und daß dieses Halteorgan manuell oder mittels des genannten Werkzeuges über die mindestens erforderliche Öffnungsstellung hinaus so weit beschädigungsfrei auslenkbar ist, bis es selbst oder seine Haltelasche (16; 31) an einem als Überdehnungsschutz für diese Haltelasche dienenden Anschlag (17; 32) anstößt.

2. Gehäuse nach Anspruch 1, dadurch gekennzeichnet, daß das auslenkbare Halteorgan (15) von zwei seitlich angeformten Haltelaschen (16) getragen wird, die sich angenähert parallel zueinander und senkrecht zur Aufnahmeebene einer das Gehäuse (10) aufnehmenden Tragschiene (11) erstrecken, derart, daß das Halteorgan beim Auslenken eine Pendelbewegung ausführt.

3. Gehäuse nach Anspruch 1, dadurch gekennzeichnet, daß das auslenkbare Halteorgan (30) zwischen zwei seitlich angeformten Haltelaschen (31) gelegen ist und von diesen getragen wird, die - parallel zur Aufnahmeebene einer das Gehäuse aufnehmenden Tragschiene (28) und in Richtung einer gemeinsamen Geraden verlaufend - zueinander bzw. voneinander gerichtet sind, so daß das Halteorgan beim Auslenken eine lineare Bewegung parallel zur Aufnahmeebene der Tragschiene ausführt. (Figur 5)

4. Gehäuse nach Anspruch 2 oder 3, dadurch gekennzeichnet, daß jede der beiden Haltelaschen (16; 31) bei maximal zulässiger Auslenkung des Halteorgans (15; 30) in Richtung seiner Öffnungsstellung an einen als Überdehnungsschutz dienenden Anschlag (17; 32) anstößt.

5. Gehäuse nach einem der Ansprüche 1 bis 4, dadurch gekennzeichnet, daß als Anschlag (17; 32) für den Überdehnungsschutz ein Wandungsbereich oder die Fortsetzung eines Wandungsbereiches (18; 33) des Gehäuses (10; 27) dient.

6. Gehäuse nach einem der Ansprüche 1 bis 5, dadurch gekennzeichnet, daß die Betätigungshandhabe am Halteorgan (15; 30) als nutartige Ausnehmung (20) oder statt dessen als leistenartige oder zapfenartige Erhebung ausgebildet ist.

7. Gehäuse nach einem der Ansprüche 1 bis 6, dadurch gekennzeichnet, daß oberhalb des Halteorgans (15; 30) bzw. seiner Betätigungshandhabe (20) eine als Hebelgelenkstelle wirkende Wandungskante (22; 34) zur Abstützung eines Hebelwerkzeuges (21) angeordnet ist.

8. Gehäuse nach einem der Ansprüche 1 bis 7, dadurch gekennzeichnet, daß es wenigstens zwei auslenkbare Halteorgane (15; 30) aufweist, die - nebeneinanderliegend - an der selben Seite einer das Gehäuse (10; 27) aufnehmenden Tragschiene (11; 28) angreifen.

9. Gehäuse nach einem der Ansprüche 1 bis 8, dadurch gekennzeichnet, daß alle zu seiner Halterung auf einer Tragschiene vorgesehenen Halteorgane auslenkbar ausgebildet sind.
